# EUROPÄISCHE PATENTSCHRIFT

(11) **EP 0 051 721 B1**
(45) Veröffentlichungstag und Bekanntmachung des Hinweises auf die Patenterteilung: **02.01.1985**
(21) Anmeldenummer: 81106622.4
(22) Anmeldetag: 26.08.1981
(51) Int. Cl.: D06F 47/00

(54) **Verfahren zum Entwässern eines Wäschepostens**
Method of removing water from a laundry load
Procédé pour essorer un lot de linge

(30) Priorität: 07.11.1980 DE 3041994
(43) Veröffentlichungstag der Anmeldung: 19.05.1982
(73) Patentinhaber: Senkingwerk GmbH KG, D-3200 Hildesheim (DE)
(72) Erfinder: Steinort, Hans, D-3201 Itzum (DE)

## Beschreibung

Die Erfindung betrifft ein Verfahren zum Entwässern eines Wäschepostens nach dem Oberbegriff des Patentanspruchs 1.

Ein Verfahren dieser Art sowie eine für dieses Verfahren geeignete Vorrichtung ist in der DE-A1-2 852 923 beschrieben. Dort wird die Wäsche in einen Druckbehälter eingefüllt, der durch einen Preß-Stempel über einen feststehenden Preß-Tisch senkrecht zu dessen Auflagefläche geschoben wird. Dabei besitzt der Preß-Stempel einen Anschlag zur Abstützung auf dem Druckbehälter und eine elastische, durch ein Druckmittel zu beaufschlagende Auflage, die eine Anpassung an die Oberfläche des Wäschepostens ermöglicht. Die eingefüllte Wäsche wird während des Preßvorgangs gleichzeitig von oben und von unten zusammengedrückt, was zu einer einigermaßen günstigen Entwässerung führt.

Ein anderes bekanntes Verfahren arbeitet mit einem Preß-Stempel in Form eines Membranträgers, der die Wäsche nach Art einer Kolbenpresse in einem perforierten Rahmen zusammenpreßt (DE-A1-2801200). Dort fährt der Preß-Stempel in den auf einer ebenfalls perforierten Unterlage aufsitzenden druckfesten Rahmen ein. Nach dem Entwässerungsvorgang wird der Rahmen entfernt und der ausgepreßte Wäscheposten zur Trockenmaschine gefördert. Wegen der ungleichmäßigen Verteilung der Wäsche im Rahmen ist aber eine gleichmäßige Entwässerung aller Wäscheteile bei derartigen Pressen nicht gewährleistet.

Man hat auch schon vorgeschlagen, den Preßvorgang mittels einer durch ein Druckmittel beaufschlagbaren Membran durchzuführen (DE-A1-2311 013 und US-A-1 985485). Die Membran gleicht die unterschiedliche Wäscheverteilung aus und erlaubt dadurch eine gleichmäßigere Entwässerung. Nachteilig ist, daß die Membran durch spitze Gegenstände zerstört werden kann, was zu Störzeiten und kostspieligem Austausch der Membran führen kann.

Aufgabe der Erfindung ist es, eine gleichmäßige Entwässerung des Wäschepostens zu bewirken. Es soll nicht mit einer empfindlichen, durch ein Druckmittel dehnbaren Membran gearbeitet, sondern nach dem Prinzip einer Kolben-Presse verfahren werden.

Diese Aufgabe wird gemäß der Erfindung durch die im Kennzeichen des Patentanspruchs 1 genannten Verfahrensschritte gelöst.

Das erfindungsgemäße zweistufige Preßverfahren hat den Vorteil, daß zunächst in der Vorpreßphase mittels des Preß-Stempels eine gewisse Vergleichmäßigung bewirkt wird, wobei durch die elastische Auflage an der Preßfläche des Preß-Stempels ein Druckausgleich möglich ist. Während der zweiten Phase wirkt der Preß-Tisch praktisch als in den Druckbehälter hineinfahrender Kolben, d. h. der Wäscheposten wird nacheinander und nicht gleichzeitig von zwei Seiten zusammengepreßt. Die maximale Bewegung, die ein Wäschestück während des Preßvorgangs ausführen muß und die evtl. zur Überbelastung führen könnte, ist nicht sehr groß. Es kann nach dem Prinzip der Kolbenpresse gearbeitet werden, ohne daß Wäscheschäden zu befürchten sind: Zum anderen ist wegen der zweistufigen Arbeitsweise eine optimale Entwässerung zu erzielen.

In der Zeichnung ist an einem Ausführungsbeispiele die Funktionsweise und der prinzipielle Aufbau einer solchen Presse dargestellt.
Fig. 1 zeigt die Presse im Schnitt und die
Fig. 2 schematisch den Verfahrensablauf.

Unterhalb des oberen Preß-Stempels 1 ist der Preß-Tisch 2 angeordnet, welcher den Boden des unter Federdruck in seiner Ausgangsstellung gehaltenen Druckbehälters 3 bildet. Die Preßfläche des Preßstempels 1 ist mit einer elastischen Auflage 4 in Form eines flüssigkeitsgefüllten Kissens versehen. Ein Anschlag 6 am Preß-Stempel 1 greift nach einer bestimmten Abwärtsbewegung an einem entsprechenden Gegenstück 7 des Druckbehälters 3 an und nimmt dieses bei der weiteren Abwärtsbewegung mit. Der Arbeitsablauf ist aus dem Ablaufschema nach Fig. 2 zu erkennen.
2a) Ein Wäscheposten 8 wird aus der nicht dargestellten Waschmaschine in den Druckbehälter 3 gefüllt. Das Waschwasser läuft durch die Perforation des Druckbehälters und/oder Preß-Tisches 2 ab.
2b) Der Preß-Stempel 1 fährt von oben in den Druckbehälter bis zum Anschlag 6 ein. Der unter Federdruck stehende Druckbehälter behält dabei seine Position, während der Wäscheposten um einen gewissen Betrag zusammengepreßt wird. Dabei kann sich der Wäscheposten etwas im Druckbehälter verteilen, und evtl. Druckunterschiede werden durch das Kissen 4 ausgeglichen. Während dieses Vorgangs hat sich die obenliegende Wäsche um den Vorpreßhub nach unten bewegt. Eine weitere Bewegung in dieser Richtung könnte zu Reibbelastungen des Kissens 4 an der Druckbehälterwand führen.
2c) Der Anschlag 6 nimmt bei der weiteren Abwärtsbewegung des Preß-Stempels 1 nunmehr den Druckbehälter 3 an dem Gegenstück 7 mit, so daß sich der feststehende Preß-Tisch 2 relativ von unten in den Druckbehälter 3 einschiebt. Dabei werden die untenliegenden, bisher in ihrer Lage nicht verschobenen Wäschestücke relativ nach oben in Richtung Preß-Stempel 1 bewegt und der Wäscheposten mit geringster Belastung entwässert.
2d) Der Druckbehälter 3 wird über den feststehenden Preß-Stempel 1 nach oben geschoben, d. h. der entwässerte Wäscheposten ausgestoßen, nachdem der Anschlag 6 verschwenkt wurde.
2e) Nachdem der Preß-Stempel 1 hochgefahren ist, wird mittels eines Auswerfers 5 der Wäscheposten aus der Presse entfernt und anschließend
2f) die Presse in Ausgangslage gebracht.

## Patentansprüche

1. Verfahren zum Entwässern eines Wäschepostens (8) in einer Vorrichtung mit einem bewegbaren, durch einen Anschlag (6) sich auf einen Druckbehälter (3) auflegenden und diesen über einen feststehenden Preß-Tisch (2) senkrecht zu dessen Auflagefläche schiebenden, eine elastische, durch ein Druckmittel ohne Druckmittelquelle zu beaufschlagende Auflage (4) besitzenden Preß-Stempel (1), dadurch gekennzeichnet, daß
a) in einer ersten Preßstufe der Preß-Stempel (1) in den durch Federdruck in seiner Ausgangsstellung gehaltenen Druckbehälter (3) bis zu dem im oberen Bereich des Preß- Stempels (1) angeordneten Anschlag (6) einfährt, worauf
b) in einer zweiten Preßstufe der Preß-Stempel (1) den unten offenen Druckbehälter (3) mittels des Anschlages (6) über den Preß-Tisch (2) schiebt.

2. Vorrichtung zur Durchführung des Verfahrens nach Anspruch 1, dadurch gekennzeichnet, daß die elastische Auflage (4) des Preß-Stempels (1) ein flüssigkeitsgefülltes Kissen ist.

3. Vorrichtung zur Durchführung des Verfahrens nach Anspruch 1, dadurch gekennzeichnet, daß der Druckbehälter (3) und/oder der Preß-Tisch (2) perforiert ist.

## Claims

1. Method for dewatering of a lot of laundry (8) in a device having a movable press pin (1) being supported on a pressure tank (3) by means of a stop (6) and pushing said pressure tank over a fixed press table (2) vertically to its support plane, having an elastic support (4) to be loaded by a pressure medium without a pressure-medium source, characterized by that
a) in a first pressing sequence, the press pin (1) enters into the pressure tank (3) held in its original position by means of spring action up to the stop (6) arranged in the upper range of the press pin (1), whereupon
b) in a second pressing sequence, the press pin (1) pushes the pressure tank (3) being open at its bottom over the press table (2) by means of the stop (6).

2. Device for the execution of the method according to claim 1, characterized by that the elastic support (4) of the press pin (1) is a cushion filled by liquid.

3. Device for the execution of the method according to claim 1, characterized by that the pressure tank (3) and/or the pressure table (2) are perforated.

## Revendications

1. Méthode pour l'assèchement d'un lot de linge (8) dans un dispositif ayant un piston de serrage mobile (1), étant couché sur un réservoir sous pression (3) par une surface d'arrêt (6) et poussant celui-ci sur une table de serrage fixe (2) perpendiculairement à la surface protante de celle-ci, présentent un support (4) à opérer par un moyen de pression sans source de moyen de pression, caractérisé en ce que
a) dans une première passe de serrage, le piston de serrage (1) rentre dans le réservoir de pression (3) tenu en sa position de départ par pression de ressort jusqu'à la surface d'arrêt (6) placée dans la zone suérieure du piston de serrage (1), après quoi
b) dans une seconde passe de serrage, le piston de serrage (1) pousse le réservoir de pression (3) étant ouvert au fond sur la table de serrage (2) à l'aide de la surface d'arrêt (6).

2. Dispositif pour l'exécution de la méthode de la revendication 1, caractérisé en ce que le support élastique (4) du piston de serrage (1) est un coussin rempli d'un liquide.

3. Dispositif pour l'exécution de la méthode selon la revendication 1, caractérisé en ce que le réservoir sous pression (3) et/ou la table de serrage (2) sont perforés.
